# EUROPÄISCHE PATENTSCHRIFT

(11) **EP 1 104 386 B1**
(45) Veröffentlichungstag und Bekanntmachung des Hinweises auf die Patenterteilung: **16.07.2003**
(21) Anmeldenummer: 99953572.7
(22) Anmeldetag: 20.08.1999
(51) Int. Cl.: B63B 17/00, B63H 9/10, B63B 21/04

(54) **FÜHRUNGSBÜGEL FÜR TAUWERK**
GUIDE BRACKET FOR ROPES
BRIDE DE GUIDAGE POUR CORDAGE

(30) Priorität: 21.08.1998 DE 19837994
(43) Veröffentlichungstag der Anmeldung: 06.06.2001
(73) Patentinhaber: Feder, Jörg, 34225 Baunatal (DE)
(72) Erfinder: Feder, Jörg, 34225 Baunatal (DE)
(74) Vertreter: Habbel, Hans-Georg, Dipl.-Ing.
(86) Internationale Anmeldenummer: DE9902638
(87) Internationale Veröffentlichungsnummer: WO00010868

(56) Entgegenhaltungen:
- DE-A- 3 433 672
- DE-U- 8 629 204
- DE-U- 29 815 025
- US-A- 1 589 619
- US-A- 5 113 776

## Beschreibung

Die Erfindung betrifft einen Führungsbügel für Tauwerk, insbesondere für fallendes Gut auf Segelbooten.

Aus den Häfen ist als typisches Geräusch dort liegender Segelboote das klappernde bzw. schlagende Geräusch von fallendem Gut zu hören, welches durch Windeinwirkung oder aufgrund der Pendelbewegung der Boote gegen die Bootsmasten schlägt. Das fallende Gut verbleibt in seiner Anordnung auch bei Nichtgebrauch, ähnlich wie dies von Fahnenmasten bekannt ist: Das fallende Gut, beispielsweise zum Hissen von Segel oder Flagge, wird lediglich um Umlenkpunkte geführt. Bei gehisstem Segel bzw. gehissten Flaggen befinden sich bestimmte Abschnitte dieses laufenden Gutes dem Mast benachbart, bei geborgenen Flaggen bzw. Segeln jedoch ist das fallende Gut nicht abgenommen oder demontiert, sondern vielmehr verlaufen lediglich andere Abschnitte dieses Tauwerkes dem Mast benachbart.

Die eingangs geschilderte Geräuschkulisse wird vielfach als störend empfunden, insbesondere wenn sie die Nachtruhe erschwert oder gar unmöglich macht.

Aus der Praxis ist es bekannt, das fallende Gut entlang der Wanten eines Segelbootes zu verspannen, z. B. mit Hilfe von Hilfsleinen. Um diese Hilfsleinen bequem bedienen zu können, ist das fallende Gut von etwa der Mastspitze vergleichsweise tief nach unten und seitlich nach außen an die Want geführt, so daß die Kopffreiheit für die Besatzung erheblich eingeschränkt ist, wenn sie sich an Deck bewegen will.

Aus der DE 297 09 644 U1 sowie aus der US 3 918 383 sind jeweils Führungsbügel bekannt, die manschettenartig den Mast eines Segelbootes umgreifen und die jeweils angesetzte Mulden oder eingeformte Nuten aufweisen, wobei in diesen Nuten das Tauwerk geführt werden kann. Durch die Distanz, die der manschetten- bzw. ringförmige Führungbügel um den Mast herum verlaufend vom Mast aufweist, soll das Tauwerk vom Mast abgehalten werden.

Bei diesen bekannten Führungsbügeln ist nachteilig, daß sie stets montiert und demontiert werden müssen, da bei montierten Führungsbügeln beispielsweise das Großsegel nicht gehisst werden kann. Weiterhin ist nachteilig, daß, wenn das Boot gesegelt werden soll, der Führungsbügel notwendigerweise demontiert werden muß, so daß sämtliches Tauwerk, was im Führungsbügel geführt ist, nun nicht mehr geführt ist, so daß beispielsweise nicht benutztes Tauwerk unnötig gehandhabt werden muß: Beispielsweise das fallende Gut zum Hissen einer Flagge, welches während der Bootsfahrt nicht benutzt werden soll, muß vom Führungsbügel gelöst werden, damit der Führungsbügel vom Mast demontiert werden kann, und anschließend muß dieses nicht benutzte fallende Gut erneut festgelegt werden, so daß einerseits eine umständliche Handhabung bedingt wird und andererseits das nicht benutzte, am Führungsbügel festzulegende Gut dann nicht am Führungsbügel festgelegt werden kann, wenn auch nur ein einziges fallendes Gut genutzt werden soll, beispielsweise zum Hissen des Segels.

Bei den beiden vorgenannten Druckschriften umgreifen die Führungsflächen eine Achse, die mit der Achse des Bauteiles, an dem der Führungsbügel befestigt ist, achsparallel verläuft.

Das Gleiche gilt für den Gegenstand der DE 86 29 204 U1, die einen einfachen Distanzblock vorsieht, der beispielsweise am Mast befestigt wird, sich quer zum Mast erstreckt und eine konkave Führungsfläche aufweist, in der das Tauwerk geführt werden kann, wobei die konkave Führungsfläche hier eine Achse teilweise umgreift, welche parallel zu der Achse des Mastes verläuft, an dem der Führungsbügel befestigt ist.

Auch hier ist nachteilig, daß der Führungsbügel Bewegungen am Mast verhindert, so daß zum Hissen des Großsegels der Führungsbügel demontiert werden muß. Zudem ist hier nachteilig, daß der Führungsbügel auf eine einzige Führungsfläche beschränkt ist, also nur ein einziges fallendes Gut führen kann, so daß bei umfangreich zu sicherndem Tauwerk eine Vielzahl von derartigen Führungsbügeln jeweils montiert bzw. demontiert werden müßte, so daß insgesamt das Tauwerk lediglich mit erheblichem Zeitaufwand gelöst bzw. festgelegt werden kann.

Der Erfindung liegt die Aufgabe zugrunde, einen gattungsgemäßen Führungsbügel für Tauwerk dahingehend zu verbessern, daß das Tauwerk einfach und schnell festgelegt und gelöst werden kann, wobei nicht benutztes Tauwerk ohne Einschränkung der Funktion des übrigen Tauwerkes belegt bleiben können, und wobei der Führungsbügel auf einfache Weise und dauerhaft befestigt werden kann.

Diese der Erfindung zugrundeliegende Aufgabe wird durch einen Führungsbügel mit den Merkmalen des Anspruches 1 gelöst.

Die Erfindung schlägt mit anderen Worten vor, den Führungsbügel an einem anderen Bauteil zu montieren als an dem, an welchem entlang das festzulegende Tauwerk grundsätzlich verläuft. So kann der Führungsbügel beispielsweise an einer Saling montiert werden, um Fallen vom Mast fernzuhalten, welche grundsätzlich am Mast entlang zum Boootsdeck verlaufen.

Auf diese Weise ist es möglich, den Führungsbügel an Orten des Bootes anzuordnen, die grundsätzlich schlecht erreichbar sind wie die beispielhaft erwähnte Saling, so daß der Führungsbügel, nachdem er einmal montiert worden ist, dort dauerhaft verbleiben kann und weder die Besatzung in ihrer Bewegungsfreiheit stört noch die Handhabung des Tauwerks behindert, wenn dieses genutzt werden soll, z. B. ein Fall zum Heißen oder Bergen des Großsegels. Da das Fall dabei von Deck aus gehandhabt werden kann, ist es für die Besatzung nicht erforderlich, den grundsätzlich schlecht erreichbaren Ort, an dem sich der Führungsbügel befindet, selbst aufzusuchen. Vielmehr kann das am Führungsbügel festgelegte Tauwerk mittels einer vom Bootsdeck aus angeregten Schlenkerbewegung vom Führungsbügel gelöst werden.

Dadurch, daß der Führungsabschnitt von dem Teil des Bootes abgewinkelt verläuft, an dem der Montageabschnitt festgelegt ist, wird ein Vorsprung gebildet, an den das Tauwerk angelegt und problemlos von dem Bauteil abgehalten werden kann, an dem entlang es grundsätzlich verläuft. So umgreift der Montageabschnitt eine erste gedachte Achse zumindest teilweise, die beispielsweise koaxial oder achsparallel mit der Längsachse der Saling verläuft, während der Führungsabschnitt gegenüber dieser ersten Achse abgewinkelt verläuft.

Der Montageabschnitt kann vorteilhaft einen U-förmigen Querschnitt aufweisen, so daß er beispielsweise an der Saling des Bootes befestigt werden kann.

Dabei ist eine besonders einfache und werkzeuglose Montage mit Hilfe von Kabelbindern, Klebestreifen oder ähnlichen Haltebändern möglich, wobei vorteilhaft außen am Montageabschnitt Führungsnasen für ein derartiges Halteband vorgesehen sein können, so daß dieses nicht vom Montageabschnitt abrutschen kann.

Insbesondere kann die sichere Fixierung des Haltebandes gewährleistet sein, wenn dieses nicht nur außen um den Führungsbügel geführt ist, sondern auch durch eine Durchgangsöffnung, die beispielsweise in dem Wurzelbereich ausgebildet sein kann, in dem der Führungsabschnitt an den Montageabschnitt angrenzt.

Die Montage des Führungsbügels kann vereinfacht werden, wenn der Montageabschnitt länglich ausgebildet ist und wenigstens zwei Führungsabschnitte aufweist. In der Praxis wird üblicherweise die Anwendung mehrerer Führungsabschnitte vorgesehen sein, so daß es besonders einfach ist, diese mehreren Führungsabschnitte an einem gemeinsamen länglich ausgebildeten Montageabschnitt vorzusehen. Auf diese Weise ist auch der gewünschte Abstand zwischen den Führungsabschnitten werkseitig sichergestellt, der die sichere und einfache Belegung der einzelnen Führungsabschnitte sicherstellt, so daß ausgeschlossen ist, daß sich einzelne Führungsbügel mit jeweils einem einzigen Führungsabschnitt unter der auftretenden Belastung belegter Fallen verschieben und einen unerwünscht geringen Abstand zueinander einnehmen.

Vorteilhaft kann der Führungsabschnitt gebogen verlaufen. Auf diese Weise ist eine sichere Führung das Tauwerk gewährleistet und ausgeschlossen, daß sich das Tauwerk nicht zu stark bekneifen kann, wie dies bei einem spitzwinklig am Montageabschnitt angeordneten Führungsabschnitt der Fall sein könnte, in welchem Fall das Tauwerk nur noch schlecht aus dem Führungsbügel zu lösen wäre. Insbesondere umgreift dabei die konkav ausgebildete Führungsfläche eine zweite Achse zumindest teilweise, welche gegenüber der ersten Achse abgewinkelt verläuft, die der Montageabschnitt zumindest teilweise umgreift.

Eine Nut in der Scheitellinie des Montageabschnittes stellt eine große Flexibilität dieses Montageabschnittes dar, so daß eine einfache Befestigung an Salingen unterschiedlicher Größe möglich ist.

Insbesondere wird eine derartige Flexibilität ermöglicht, wenn die Nut die Wandung des Montageabschnittes vollständig durchsetzt, also als Schlitz im Montageabschnitt ausgestaltet ist, wobei sich dieser Schlitz vorteilhaft bis in den bzw. die Führungsabschnitte erstreckt. In dieser Ausgestaltung kann vorgesehen sein, lediglich im freien äußeren Ende des Führungsabschnittes zwei Hälften des Führungsbügels miteinander zu verbinden, so daß eine besonders hochflexible Verformung des Führungsbügels und damit eine besonders gute Anpassung an die Saling gewährleistet ist, an der der Führungsbügel festgelegt werden soll.

Ein Ausführungsbeispiel der Erfindung wird anhand der Zeichnung im folgenden näher erläutert. Dabei zeigt
- Fig. 1: eine Draufsicht auf einen Führungsbügel,
- Fig. 2: eine Stirnansicht auf den Führungsbügel von Fig. 1, und
- Fig. 3: eine rein schematische Ansicht in Längsrichtung eines Segelbootes.

In Fig. 1 ist mit 1 ein Montageabschnitt bezeichnet, der - wie aus Fig. 2 näher ersichtlich ist - einen U-förmigen Querschnitt aufweist, wobei entlang der Scheitellinie dieses U-förmigen Montageabschnittes 1 ein Schlitz 2 verläuft, der den Montageabschnitt 1 in zwei grundsätzlich getrennte Halbschalen unterteilt. Vom Scheitelbereich dieses Montageabschnittes 1 erstrecken sich zwei Führungsabschnitte 3, die hakenförmig gebogen verlaufen und eine U-förmig gebogene Führungsfläche 4 für Tauwerk, insbesondere fallendes Gut aufweisen.

Der insgesamt mit 5 bezeichnete Führungsbügel kann an an einem stangenförmigen Bauteil eines Bootes befestigt werden, z. B. an einer Saling eines Segelbootes, wobei ein derart stangenförmig ausgebildetes Bauteil eine Längsachse aufweist, die in den Fig. 1 und 2 rein schematisch mit A bezeichnet und in Fig. 1 gestrichelt angedeutet ist. Je nach Geometrie des stangenförmigen Bauteil kann abweichend von dem dargestellten Ausführungsbeispiel die Lage der Achse A von der dargestellten Lage abweichen; Fig. 1 soll lediglich veranschaulichen, daß der Montageabschnitt ein derartiges Bauteil zumindest teilweise umgibt.

Rechtwinklig abgewinkelt gegenüber der ersten Achse A verlaufen zwei in den Fig. 1 und 2 rein schematisch mit B bezeichnete und in Fig. 2 gestrichelt angedeutete zweite Achsen, die etwa mit der Mittelachse von Tauwerk zusammenfallen, welches an den Führungsflächen 4 des Führungsbügels 5 festgelegt werden kann.

Bei der Montage an einer Saling wird der Führungsbügel 5, insbesondere der Montageabschnitt 1, aufgeweitet und aufgebogen, um dem Querschnittsverlauf der Saling optimal anliegend zu folgen. Zu diesem Zweck und um die Aufweitbewegung zu erleichtern, erstreckt sich der Schlitz 2 nicht nur durch den Montageabschnitt 1, sondern auch in die Führungsabschnitte 3 hinein, wie aus Fig. 2 ersichtlich ist.

An der Saling wird der Führungsbügel 5 mit Hilfe von aus Übersichtlichkeitsgründen nicht dargestellten Haltebändern, beispielsweise handelsüblichen Kabelbindern oder selbstklebenden Bändern, befestigt. Diese erstrecken sich durch Durchgangsöffnungen 6 im Wurzelbereich der Führungsabschnitte 3, verlaufen dann um die Saling und liegen dabei dem Montageabschnitt 1 an, wobei an beiden Schenkeln des U-förmigen Querschnittes jeweils außenseitig Führungsnasen 7 vorgesehen sind, die die Wirkung der Durchgangsöffnungen 6 unterstützen, um ein Verrutschen der Haltebänder zu verhindern.

Die Vielzahl und die Abstände zwischen den einzelnen Führungsnasen 7 stellen eine leichte Verformbarkeit des Montageabschnittes 1 zur einfachen Anpassung an die Querschnittsgeometrie der jeweiligen Saling sicher.

In Fig. 3 ist rein schematisch und in Längsrichtung des Bootes gesehen, ein Segelboot dargestellt. Dieses Segelboot weist einen Rumpf 8 auf und ein Bootsdeck 9 sowie einen Mast 10 und eine Saling 11, die als Backbord- und als Steuerbord-Saling zweiteilig ausgestaltet ist.

An der Saling 11 ist ein Führungsbügel 5 befestigt und von der Mastspitze verläuft ein Fall 12, beispielsweise das Großfall zum Hissen bzw. Bergen des Großsegels zu einem nicht näher dargestellten Beschlag im unteren Bereich des Mastes 10.

Dadurch, daß wie aus den Fig. 1 und 2 ersichtlich, die Führungsflächen 4 die zweite Achse B teilweise umgreifen, welche abgewinkelt zur ersten Achse A verläuft, wird eine Befestigung des Führungsbügels an einem stangenförmigen Bauteil in Form der Saling 11 möglich, welche nicht dem stangenförmigen Bauteil in Form des Mastes 10 entspricht, an dem das Fall 12 entlang verläuft. Auf diese Weise, da der Führungsbügel 5 weit vom Mast entfernt angeordnet werden kann, wird ein unerwünschter Kontakt zwischen Fall 12 und Mast 10 wirksam unterbunden. Insbesondere ist aus Fig. 3 ersichtlich, daß das Fall 12, welches grundsätzlich entlang dem Mast 10 verläuft, besonders wirksam weit vom Mast 10 abgehalten werden kann. Dabei bildet der Mast 10 das erste stangenförmige Bauteil, an dem das Fall 12 grundsätzlich entlang verläuft, während die Saling 11 ein demgegenüber abgewinkelt verlaufendes, zweites stangenförmiges Bauteil darstellt, an dem der Führungsbügel 5 festgelegt ist.

## Patentansprüche

1. Führungsbügel für Tauwerk, insbesondere für fallendes Gut auf Segelbooten,
wobei der Führungsbügel an einem stangenförmigen Bauteil des Bootes mit einem am Führungsbügel vorgesehenen Montageabschnitt festlegbar ist,
wobei der Montageabschnitt, eine erste Achse zumindest teilweise umgreifend, konkav ausgebildet ist,
und wobei der Führungsbügel einen Führungsabschnitt aufweist, an den das Tauwerk anlegbar ist
**dadurch gekennzeichnet, daß**
sich der Führungsabschnitt (3) von dem Montageabschnitt (1) und gegenüber der ersten Achse (A) abgewinkelt erstreckt, wobei der Führungsabschnitt (3) eine die Beweglichkeit des Tauwerks entlang der oder parallel zur ersten Achse (A) behindernde Führungsfläche (4) bildet.

2. Führungsbügel nach Anspruch 1, **dadurch gekennzeichnet, daß** der Montageabschnitt (1) einen U-förmigen Querschnitt aufweist.

3. Führungsbügel nach Anspruch 1 oder 2, **gekennzeichnet durch** Führungsnasen (7) für ein außen um den Montageabschnitt (1) geführtes Halteband.

4. Führungsbügel nach Anspruch 3, **gekennzeichnet durch** eine Durchgangsöffnung (6) für das Halteband im Bereich des Übergangs vom Montageabschnitt (1) in den Führungsabschnitt (3).

5. Führungsbügel nach einem der vorhergehenden Ansprüche, **dadurch gekennzeichnet, daß** der Montageabschnitt (1) länglich ausgebildet ist und wenigstens zwei Führungsabschnitte (3) aufweist, die im Abstand voneinander angeordnet sind.

6. Führungsbügel nach einem der vorhergehenden Ansprüche, **dadurch gekennzeichnet, daß** der Führungsabschnitt (3) gebogen verläuft und eine zweite Achse (B) zumindest teilweise umgreift, die gegenüber der ersten Achse (A) abgewinkelt verläuft.

7. Führungsbügel nach Anspruch 2, **gekennzeichnet durch** eine Nut in der Scheitellinie des Montageabschnittes (1).

8. Führungsbügel nach Anspruch 7, **dadurch gekennzeichnet, daß** die Nut als die Wandung des Montageabschnittes (1) vollständig durchsetzender Schlitz (2) ausgestaltet ist, der sich bis in den Führungsabschnitt (3) erstreckt.

## Claims

1. A guide shackle for cordage, in particular for descending lines on sailing vessels, the guide shackle being attachable to a bar-shaped component of the vessel by a mounting section provided on the guide shackle, the mounting section having a concave portion at least partially surrounding a first axis and the guide shackle having a guide section against which the cordage can be located, **characterised in that** the guide section (3) extends at an angle from the mounting section (1) and with respect to a first axis (A), the guide section (3) forming a guide face (4) preventing movement of the cordage along or parallel to the first axis (A).

2. A guide shackle according to Claim 1, **characterised in that** the mounting section (1) has a U-shaped cross-section.

3. A guide shackle according to Claim 1 or 2, **characterised by** guide lugs (7) for a retaining strap guided externally around the mounting section (1).

4. A guide shackle according to Claim 3, **characterised by** a through-aperture (6) for the guide strap in the area of the transition from the mounting section (1) to the guide section (3).

5. A guide shackle according to any one of the preceding claims, **characterised in that** the mounting section (1) has an elongated configuration and has at least two guide sections (3) arranged at a distance from one another.

6. A guide shackle according to any one of the preceding claims, **characterised in that** the guide section (3) is curved and at least partially surrounds a second axis (B) which is angled with respect to the first axis (A).

7. A guide shackle according to Claim 2, **characterised by** a groove on the apex line of the mounting section (1).

8. A guide shackle according to Claim 7, **characterised in that** the groove takes the form of a slot (2) passing completely through the wall of the mounting section (1) and extending into the guide section (3).

## Revendications

1. Étrier de guidage pour cordages, en particulier pour les chutes d'écoutes sur les bateaux à voiles, dans lequel l'étrier de guidage peut être fixé sur un élément en forme de barre du bateau avec une partie de montage prévue sur l'étrier de guidage,
dans lequel la partie de montage est de forme concave et entoure au moins partiellement un premier axe,
et dans lequel l'étrier de guidage présente une partie de guidage sur laquelle le cordage peut être passé,
**caractérisé en ce que** la partie de guidage (3) s'étend à partir de la partie de montage (1) en formant un angle par rapport au premier axe (A), la partie de guidage (3) formant une surface de guidage (4) qui empêche les mouvements du cordage le long du premier axe (A) ou parallèlement à celui-ci.

2. Étrier de guidage selon la revendication 1, **caractérisé en ce que** la partie de montage (1) présente une section en forme de U.

3. Étrier de guidage selon la revendication 1 ou 2, **caractérisé en ce qu'**il comporte des becs de guidage (7) pour une bande de maintien passée par l'extérieur autour de la partie de montage (1).

4. Étrier de guidage selon la revendication 3, **caractérisé en ce qu'**il est prévu une ouverture de passage (6) pour la bande de maintien au niveau de la transition entre la partie de montage (1) et la partie de guidage (3).

5. Étrier de guidage selon l'une ou l'ensemble des revendications précédentes, **caractérisé en ce que** la partie de montage (1) est de forme allongée et présente au moins deux parties de guidage (3) disposées à distance l'une de l'autre.

6. Étrier de guidage selon l'une ou l'ensemble des revendications précédentes, **caractérisé en ce que** la partie de guidage (3) est de forme recourbée et entoure au moins partiellement un deuxième axe (B) qui forme un angle par rapport au premier axe (A).

7. Étrier de guidage selon la revendication 2, **caractérisé en ce qu'**il est prévu une rainure dans la ligne de sommet de la partie de montage (1).

8. Étrier de guidage selon la revendication 7, **caractérisé en ce que** la rainure est conformée comme une fente (2) traversant complètement la paroi de la partie de montage (1) et s'étendant jusque dans la partie de guidage (3).
